# EUROPÄISCHE PATENTSCHRIFT

(11) **EP 1 627 961 B1**
(45) Veröffentlichungstag und Bekanntmachung des Hinweises auf die Patenterteilung: **19.05.2010**
(21) Anmeldenummer: 05017375.6
(22) Anmeldetag: 10.08.2005
(51) Int. Cl.: E02F 7/02

(54) **Fahrbarer Bagger, insbesondere Minibagger**
mobile excavator, such as a mini-excavator
pelle hydraulique mobile, en particulier mini-excavatrice

(30) Priorität: 10.08.2004 DE 102004038994
(43) Veröffentlichungstag der Anmeldung: 22.02.2006
(73) Patentinhaber: Bauunternehmen Echterhoff GmbH & Co. KG, 49492 Westerkappeln (DE)
(72) Erfinder: Echterhoff, Thomas, 49076 Osnabrück (DE)
(74) Vertreter: Bünemann, Egon

(56) Entgegenhaltungen:
- EP-A- 0 517 084
- EP-A- 0 764 743
- DE-A1- 19 856 375
- DE-U1- 29 804 856
- US-A- 4 462 747
- US-A- 4 571 145
- US-A1- 2002 124 441
- PATENT ABSTRACTS OF JAPAN Bd. 2000, Nr. 08, 6. Oktober 2000 (2000-10-06) -& JP 2000 144799 A (DAIMON SATORU), 26. Mai 2000 (2000-05-26)
- PATENT ABSTRACTS OF JAPAN Bd. 1999, Nr. 14, 22. Dezember 1999 (1999-12-22) & JP 11 247223 A (KOMATSU ENGINEERING KK), 14. September 1999 (1999-09-14)

## Beschreibung

Die Erfindung betrifft einen fahrbaren Bagger mit einer bezüglich seiner Abmessungen und Antriebsleistung als ein Minibagger einzustufenden Konstruktion gemäß dem Oberbegriffs des Anspruchs 1.

Bekannte Bagger dieser Art (DE 298 04 856 U1) werden in Form von Kleinstbaggern mit Fahrraupen-Antrieb hergestellt, wobei diese Minibagger entsprechend ihrem Gewicht sowie diesem angepaßter Antriebs- und Arbeitsleistung mittels eines Dieselmotors in jeweiligen Größenklassen von ca. 1 t bis 10 t eingeteilt werden. Diese variabel einsetzbaren Minibagger sind auch unter beengten Einsatzbedingungen verwendbar und weisen an einem Ausleger auswechselbar festlegbare Arbeitswerkzeuge in Form von Grablöffeln, Hydraulikhämmern oder dgl. auf, so daß mittels hydraulischer Antriebs- und Steuerbaugruppen unterschiedliche Arbeitsbewegungen ausführbar sind.

Die kleinsten Ausführungen dieser Minibagger sind so dimensioniert, daß diese Größenklasse auch durch eine Türöffnungen in Gebäude oder dgl. Räume einfahren kann und damit entsprechende Sanierungsarbeiten oder dgl. ausführbar sind. Für einen Abtransport von dabei gelockerten oder ausgegrabenem Material sind an den Arbeitsbereich zusätzliche Transportgeräte heranzufahren, so daß zu deren Handhabung und Beladung der Minibagger aus dem Gebäude bzw. dem engen Arbeitsraum herauszufahren ist.

Gemäß JP-A-20001444799 ist ein an sich bekannter Minibagger vorgeschlagen, der im Bereich eines Serien-Fahrgestells mit einem zwischen den Fahrraupen verlaufenden Förderer versehen ist. Die Abstützung des Minibaggers in der Arbeitsstellung erfolgt nur über die Fahrraupen und der Förderer ist nur für Transportbedingungen mit bodenparalleler Lage vorgesehen. Auch JP 11247223 zeigt einen derartigen Minibagger mit unverändertem Serien-Fahrgestell, wobei ein erster Förderer mit bodenparalleler Einbaulage zwischen den Fahrraupen verläuft und endseitig ein zweiter Förderer den Abraum übernimmt. Gemäß US 4,571,145 ist ein zur Entladung von Schiffen o. dgl. Transporteinheiten vorgesehener Bagger vorgeschlagen. Die Konstruktion zeigt die kombinierte Anwendung einer Baggerschaufel und eines Förderbandes, wobei diese Baugruppen nicht an einem Minibagger vorgesehen sind. Vielmehr ist ein auf Schienen bewegliches und sich prinzipiell von einem Minibagger unterscheidendes Gerät vorgeschlagen. Eine ähnliche Ausführung eines Baggers ist in US 2002/0124441 A1 gezeigt und gemäß DE 198 56 375 A1 wird ein ziehend arbeitender Löffelbagger ohne Zusatzförderer vorgeschlagen.

Die Erfindung befaßt sich mit dem Problem, einen Fahrraupen-Bagger in Form eines Minibaggers zu schaffen, der mit geringem Umrüstaufwand als eine Vortriebshilfe unter Tage einsetzbar ist, wobei dieser im Antriebsbereich eine sowohl zum Lösen harten Materials als auch zur Fixierung in der Arbeitsposition hinreichende Leistungsfähigkeit aufweist und dabei ein schneller Abtransport von gelockertem Material aus einem schmalen Vortriebstunnel möglich ist.

Die Erfindung löst diese Aufgabe mit einem Minibagger mit den Merkmalen des Anspruchs 1. Hinsichtlich wesentlicher weiterer Ausgestaltungen wird auf die Ansprüche 2 bis 9 verwiesen,

Der auf der Grundkonstruktion eines an sich bekannten Minibaggers basierende Bagger mit Fahrraupen ist in erfindungsgemäßer Ausführung im Bereich seines Fahrgestells mit einer den Oberwagen nach Art einer Tragbrücke untergreifenden Baueinheit versehen, mit der ein sich bodenseitig zwischen den Fahrraupen erstreckender Durchlaßkanal definiert wird. Dieser Durchlaßkanal weist dabei das Maß der Bodenfreiheit bekannter Minibagger vergrößernde Abmessungen auf. Die Tragbrücke ist dabei asymmetrisch zwischen Antriebsrad und Führungsrad der Fahrraupen so angeordnet, daß mit einem an sich bekannten Stützschild eine Fixierung des Baggers in der Arbeitsstellung über einen verlängerten Stützabstand erreicht wird. Damit können die beim Lösen von hartem Material vor der Tragbrücke auftretenden Kräfte sicher aufgenommen werden und der Bagger ist bis an die Grenze seiner Leistungsfähigkeit belastbar.

Für einen vorgesehenen Unter-Tage-Einsatz des Baggers, insbesondere zum Ausbau eines städtischen Versorgungstunnels unterhalb von Fahrstraßen, ist der sich in Längsrichtung erstreckende und die Arbeitsrichtung des Minibaggers vorgebende Durchlaßkanal in seinem Querschnitt so bemessen, daß das von den Arbeitswerkzeugen im Bereich vor dem Bagger an einer Ortsbrust gelockerte Material an einen offenen Einlaßbereich heranführbar ist und von diesem aus in dem Durchlaßkanal unter dem Bagger hindurch das Material in einer Ausförderrichtung verlagert wird. Das gebrochene Material unterschiedlicher Konsistenz kann damit ohne zusätzliche Fahrbewegungen des Baggers kontinuierlich aus dem Vortriebstunnel entnommen worden.

Der im Bereich des Auslegers mit einem Bohrhammer oder dgl. Werkzeug versehene Minibagger wird für diesen Einsatz zum Bau von geringen Durchlaßquerschnitt aufweisender Tunnel- oder Verbindungskanälen so umgerüstet, daß in einem nur von Personen begehbaren Tunnel geringer Höhe eine bisher aufwendig mit Brechwerkzeugen o. dgl, auszuführende Handarbeit durch eine effiziente Hilfsvorrichtung vereinfacht und die Vortriebsgeschwindigkeit vorteilhaft erhöht wird. Der umgerüstete Minibagger ist dabei vor allem für Tunnelabmessungen vorgesehen, die eine Breite von nur ca. 1,5 m und eine Höhe von ca. 2,5 m aufweisen, wobei diese Bauwerke als Kanal für Leitungen zur Gebäudeversorgung oder dgl. vorgesehen sind. Der in diesem engen Tunnel in seinem Bewegungsbereich eingeschränkte Minibagger ist in seiner Antriebsleistung optimal auszulegen, um die erforderlichen hohen Leistung am Arbeitswerkzeug zu realisieren und gleichzeitig den Tunnelquerschnitt gering zu halten. Da der Minibagger auch für den Abbruch einer steinhaltigen Ortsbrust vorgesehen ist, sind aus den bekannten Bagger-Klassen nur wenige mit den erforderlichen Leistungsparametem ausgestattet, so daß eine Auswahl zu treffen und anwenderspezifische Anpassungen an der Bagger-Konstruktion vorzunehmen sind.

Bei der erfindungsgemäßen Lösung wird die Grundkonstruktion eines serienmäßig hergestellten und für eine Breite des Tunnels von 1,5 m geeigneten Standard-Minibaggers weitgehend beibehalten. Der Bereich des Fahrerhauses wird zur Anpassung an die Tunnelhöhe durch einen flacher bauenden Schutzbügel ersetzt, eine entsprechende Modifikation des Verbrennungsmotors zur Anpassung an die Umluftbedingungen erfolgt zumindest im Bereich der Abgasanlage und für die Stütz-, Arbeits- und Vortriebsfunktionen wird ein weitgehend unveränderter Hydraulikantrieb mit entsprechender Steuerung eingesetzt. Damit wird der Minibagger mit geringem technischen Umrüstungsaufwand und geringen Gestehungskosten an den Unter-Tage-Einsatz angepaßt.

Für den Abtransport des gebrochenen Materials wird im Bereich unter der Tragbrücke eine entsprechende Fördervorrichtung an den modifizierten Minibaggers bzw. dessen Ober- oder Unterwagen so angelenkt, daß ein schneller Abtransport des Materials in eine rückseitige Lore oder dgl. Sammelbehälter erreicht ist. Diese Fördervorrichtung wird dabei vorteilhaft mit hydraulischen Stellorganen an den Minibagger so angekoppelt, daß über dessen Steuer- und Bedienfunktionen auch die jeweiligen Stütz- und Funktionslagen der Förderelemente optimal an den vorderen Arbeitsbereich der Brechwerkzeuge anpaßbar sind. Damit bildet der Minibagger mit der Fördervorrichtung und den hydraulisch betätigten Antriebs- und Verbindungsbaugruppen eine Baueinheit, die bei geringem Gewicht optimal für den Unter-Tage-Einsatz geeignet ist.

Weitere Einzelheiten und vorteilhafte Ausgestaltungen ergeben sich aus der nachfolgenden Beschreibung und der Zeichnung, in der ein Ausführungsbeispiel des Gegenstands der Erfindung näher veranschaulicht ist. In der Zeichnung zeigen:
- Fig. 1: eine Prinzipdarstellung des erfindungsgemäßen Minibaggers in einer Fahrstellung in einem Tunnel,
- Fig. 2: eine teilweise geschnittene Prinzipdarstellung ähnlich Fig. 1 mit dem Minibagger in Arbeitsstellung vor einer Ortsbrust des Tunnels,
- Fig. 3: eine Draufsicht des Minibagger in der Arbeitsstellung gemäß Fig. 2,
- Fig. 4: eine Vorderansicht des Minibagger mit in oberer Arbeitsstellung befindlichem Arbeitswerkzeug,
- Fig. 5: eine Seitenansicht ähnlich Fig. 2 mit einem an der Ortsbrust in Bedienstellung befindlichem Bohrhammer und
- Fig. 6: eine ansichtähnliche Fig. 5 mit einem am Ausleger befindlichen Arbeitslöffel zum Verlagem abgebrochenen Materials.

In Fig. 1 ist ein insgesamt mit 1 bezeichneter Minibagger dargestellt. Dieser weist in an sich bekannter Konstruktion einen ein vorderseitiges Arbeitswerkzeug 2 aufnehmenden Ausleger 3 auf, der an einem nicht naher dargestellte Antriebs- und Steuerbaugruppen tragenden Oberwagen 4 um eine als Arbeitsachse A bezeichnete Hochachse schwenkbar gehalten ist. Bei einem derartigen Minibagger 1 ist der Oberwagen 4 seinerseits über einen eine horizontale Schwenkebene E vorgebenden Drehkranz 14 schwenkbar mit einem Unterwagen 5 verbunden, so daß zwischen Oberwagen 4 und Unterwagen 5 eine zur Arbeitsachse parallele Hochachse H definiert ist. Bodenseitig bei 6 ist der Unterwagen 5 mittels eines jeweilige seitliche Fahrraupen 7, 8 (Fig. 3) aufweisenden Fahrgestells so abgestützt, daß der Minibagger 1 vorgesehene Fahrbewegungen in Richtung einer Längsmittelebene M (Fig. 4) ausführen kann.

Der erfindungsgemäß ausgebildete Bagger ist in Form des umgerüsteten Minibaggers 1 für einen unterirdischen Vortrieb in einem Tunnel 9 o. dgl. Nutzräumen vorgesehen, wozu bisher bekannte Serien-Konstruktionen von Baggern nicht einsetzbar sind. Bei den beengten Platzverhältnissen im Tunnel 9 (Fig. 4), der insbesondere eine Tunnelhöhe K von ca. 2,50 m und bodenseitig bei 6 nur eine Durchlaßbreite B von ca. 1,5 m aufweist, ist die in Fig. 3 mit einem Pfeil S dargestellt Schwenkbarkeit im Bereich des Auslegers 3 eingeschränkt, so daß für einen schnellen Abtransport von gebrochenem Materials 11 (Fig. 6) eine vollständige Schwenkung um die Hochachse H bzw. A nicht möglich ist.

Der erfindungsgemäße Minibagger 1 weist deshalb ein Fahrgestell auf, das als eine Tragbrücke 10 ausgebildet ist und zwischen den Fahrraupen 7, 8 einen in Richtung der Längsmittelebene M verlaufenden Durchlaßkanal 13 bildet (Fig. 4). Mit dieser effizienten konstruktiven Änderung einer Baugruppe des Serien-Modells kann ausgehenden vom im Bereich einer Ortsbrust 12 schwenkbaren Arbeitswerkzeug 2 das von diesem gelockerte Material 11 (Fig. 6) unter der Tragbrücke 10 hindurchverlagert werden (Pfeil P) und rückseitig am Minibagger 1 erfolgt eine Abförderung (Pfeil P') bzw. Einförderung in einen Aufnahmebehälter.

In konstruktiv einfachster Einführung ist auch denkbar, daß die Tragbrücke 10 für die zwischen Ober- und Unterwagen 4, 5 verlaufende Schwenkebene E einen im Verhältnis zur Serienausführung des Baggers unveränderten Bodenabstand (nicht dargestellt) vorgibt und dabei lediglich jeweilige nicht näher dargestellten Querträger o. dgl. Teile im Bereich eines Serien-Fahrgestells so zu gestalten sind, daß unter diesen ein dem Durchlaßkanal 13 entsprechender Freiraum gebildet wird, wobei dieser jedoch relativ flach verläuft und schwer zugänglich ist.

Bei der erfindungsgemäß ausgeführten Tragbrücke 10 ist jedoch für die zwischen Ober- und Unterwagen 4, 5 verlaufende Schwenkebene E ein erhöhter Abstand C (Fig. 1) vorgegeben, so daß damit auch eine für den jeweiligen Einsatzzweck wählbare, maximal mögliche Vergrößerung des Durchlaßkanals 13 mit einer Höhe T der Tragbrücke 10 definiert wird. Mit dieser Vergrößerung des Durchlaßkanals 13 ist es prinzipiell möglich, auch ausgehend vom heckseitigen Bereich des Minibaggers 1 eine entsprechende Abförderung des gebrochenen Materials 11 von Hand, mittels eines Greifers o. dgl. Werkzeuge zu realisieren, wobei diese mit entsprechendem Aufwand in den Durchlaßkanal 13 eingreifen müssen und bis in den vorderen Arbeitsbereich Z des Baggers 1 zu führen sind.

Bei der in den Fig. 1 bis 6 dargestellten Ausführung der Tragbrücke 10 ist diese als ein im Querschnitt U-förmiger und nach unten offener Rahmen ausgebildet, dessen oberseitige Basisplatte 15 den Drehkranz 14 abstützt. Gleichzeitig weist der U-Rahmen jeweilige Seitenplatten 16, 17 auf, die am bodenseitigen Endbereich mit den Fahrraupen 7, 8 verbunden sind. In der dargestellten Ausführung sind die Seitenplatten 16, 17 mit jeweiligen Antriebsräder 18 und Führungsräder 19 tragenden Querachsenteilen 7', 8' versehen (Fig. 4).

Mit dieser nach Art eines Fahrgestells wirksame Stütz-Konstruktion wird erreicht, daß die Tragbrücke 10 für die vertikale Hochachse H des Drehkranzes 14 eine für die Unter-Tage-Bedingungen mit Arbeitsbewegungen (Pfeil Z', Z"; Fig. 5) an der Ortsbrust 12 optimierte Position innerhalb des Fahrgestells definiert. In Längsrichtung der Fahrraupen 7, 8 bzw. der Tragbrücke 10 befindet sich die vertikale Hochachse H in einer asymmetrischen Lage zwischen einem hinteren Antriebsrad 18 und einem vorderen Führungsrad 19, derart, daß jeweilige unterschiedlich bemessene Abstände D und D' gebildet sind.

Diese asymmetrische Lage der Hochachse H des Drehkranzes 14 wirkt sich insbesondere in der in Fig. 2 bzw. 5 und 6 dargestellten Arbeitsstellung vorteilhaft aus. In diesen Arbeitsstellungen wird der Minibagger 1 so positioniert, daß das an der Tragbrücke 10 befindliche Antriebsrad 18 dem zum vorderen Arbeitsbereich abgewandten Endbereich des Minibaggers 1 zugeordnet ist und in diesem Bereich sind an Ansatzplatten 16', 17' (Fig. 2, Fig. 3) der Tragbrücke 10 jeweilige einen Stützschild 20 schwenkbar abstützende Antriebsbaugruppen 20', 20" vorgesehen. Dieser an sich bekannte Stützschild 20 ist damit mit einem maximalen Stützabstand F zur Hochachse H angeordnet und durch eine in einer Pfeilrichtung G wirkende Kraft wird das Stützschild 20 auf den Boden 6 gepreßt. Bei einem Vollastbetrieb des Baggers 1, insbesondere bei ausgefahrenem Ausleger 3 und Werkzeug 2 (Fig. 5), wird damit eine maximale Hebelwirkung zur Gegenhalterung des hydraulischen Arbeitsantriebs erreicht und damit kann auch schwer lösbares Material 11 im oberen Bereich der Ortsbrust 12 gebrochen werden.

Die Baugruppe im Bereich der Tragbrücke 10 ist für eine optimale Abförderung des gebrochenen Materials 11 mit einer Fördervorrichtung 22 versehen, die an der Tragbrücke 10 im vorderen Bereich mittels einer Verbindungsbaugruppe 21 (Fig. 2) gehalten ist. Diese Fördervorrichtung 22 bildet mit dem Minibagger 1 eine kompakte Baueinheit, deren mit dem Ausleger 3 verbundenes Arbeitswerkzeug 2 im Bereich Z vor dem unterseitigen Durchlaßkanal 13 mit der Fördervorrichtung 22 optimal zusammenwirken kann.

Dazu ist diese Vortriebs- und Förderbaueinheit so konzipiert, daß der Durchlaßkanal 13 in Längsrichtung M des Minibaggers 1 vollständig von der Fördervorrichtung 22 durchgriffen ist. Dabei verläuft diese Fördervorrichtung 22 (Fig. 6) ausgehend vom vorderen Beladebereich Z mit einer spitzwinklig nach oben gerichteten Neigung N, so daß im fertiggestellten Tunnelbereich 9 bewegliche Loren o. dgl. Transportorgane 23 mit geringem Aufwand in der Förderrichtung P' befüllbar sind. Als Fördervorrichtung 22 kann dabei ein an sich bekannter Kratzbandförderer 23' vorgesehen sein, dessen Breite X (Fig. 3) optimal an den Durchlaßkanal 13 angepaßt ist.

In Fig. 2 wird deutlich, daß die Fördervorrichtung 22 im Bereich der Verbindungsbaugruppe 21 am Drehkranz 14 bzw. an der Basisplatte 15 der Tragbrücke 10 festgelegt ist und ein vorderer Bereich 22' der Fördervorrichtung 22 ist dabei auf dem Boden 6 in eine Stützstellung abgesenkt, so daß in der Arbeitsstellung eine Stützkraft gemäß Pfeil R wirksam wird. Damit wird in Abstand zum hinteren Stützpfeil G' ein weiterer Stützpunkt für den Minibagger 1 definiert, wobei dieser vordere Stützpunkt einen Abstand F' zur Hochachse H aufweist.

Die Verbindungsbaugruppe 21 weist zur Erzeugung der Stützkraft R einen Hydraulikzylinder 24 auf, der mittels jeweiliger Schenkel 25 und 26 an der Fördervorrichtung 22 angelenkt ist. Mit dieser Verbindungseinheit 21 kann die Fördervorrichtung 22 aus der in der Fig. 2 dargestellten Arbeitsstellung auch in die gemäß Fig. 1 dargestellte Fahrstellung hochgeschwenkt werden.

In zweckmäßiger Ausführung ist die als der Kratzbandförderer 23' ausgebildete Fördervorrichtung 22 im vorderen Beladebereich 22' mit einer zusätzlichen Aufnahmeplatte 28 versehen, die bei entsprechend stabiler Ausführung in eine Stützstellung absenkbar ist. Damit kann der Beladebereich 22 bzw. die Aufnahmeplatte 28 eine Stützkraft gemäß Pfeil K' mit einem verlängerten Stützhebel L' verwirklichen, die an Stelle der Stützkraft R für die Fördervorrichtung 22 bzw. die gesamte Baueinheit eine vorteilhaft erhöhte Stabilisierung in der Arbeitsstellung bewirkt.

Für die bereits beschriebene Abstützung im hinteren Endbereich des Minibaggers 1 im Bereich der Stützkraft gemäß Pfeil G weist das Stützschild 20 ebenfalls einen Hydraulikzylinder 24' auf, der über jeweilige Lenkhebel 30, 31 eine schwenkbare Verlagerung bzw. die dargestellte Fixierung des Stützschildes 20 ermöglicht.

In Fig. 5 ist eine Arbeitssituation des Minibaggers 1 dargestellt, wobei dieser im Bereich des Arbeitswerkzeuges 2 mit einem Hammerwerkzeug 32 versehen ist. Dieses Werkzeug kann mit geringem Aufwand ausgewechselt werden und statt diesem wird beispielsweise der in Fig. 6 dargestellte Schaufellöffel 32' zur Beladung der Fördervorrichtung 22 eingesetzt.

Der Minibagger 1 ist im Bereich seines am Oberwagen 4 vorgesehenen Verbrennungsmotors 33 an die unterirdischen Einsatzbedingungen dadurch angepaßt, daß eine spezielle Abgasanlage 34 vorgesehen ist. Außerdem weist der Minibagger 1 im Bereich des Oberwagens 4 anstelle des serienmäßig vorgesehenen Fahrerhauses einen den Fahrersitz 35 übergreifende, nicht näher dargestellte Schutzvorrichtung auf.

## Patentansprüche

1. Fahrbarer Bagger in Form eines Minibaggers (1), mit einem ein vorderseitiges Arbeitswerkzeug (2) aufnehmenden Ausleger (3), der um eine Hochachse (A) schwenkbar an einem Antriebs- und Steuerbaugruppen tragenden Oberwagen (4) gehalten ist und dieser seinerseits über einen eine horizontale Schwenkebene (E) vorgebenden Drehkranz (14) schwenkbar mit einem Unterwagen (5) verbunden ist, der ein Fahrgestell mit seitlichen Fahrraupen (7, 8) aufweist, wobei zwischen diesen ein in Richtung der Längsmittelebene (M) verlaufender Durchlaßkanal (13) gebildet ist und ausgehend von einem im Bereich einer Ortsbrust (12) schwenkbaren Arbeitswerkzeug (2) das von diesem gelockerte Material (11) unter dem Fahrgestell hindurch verlagerbar und rückseitig am Minibagger (1) entnehmbar ist, **dadurch gekennzeichnet, daß** das Fahrgestell des Minibaggers (1) durch eine Tragbrücke (10) ersetzt ist, in Arbeitsstellung ein an der Tragbrücke (10) befindliches Antriebsrad (18) den zum vorderen Arbeitsbereich (Z) abgewandten hinteren Endbereich bildet, in diesem ein an der Tragbrücke (10) schwenkbar gehaltener Stützschild (20) mit . Antriebsbaugruppen (20', 20") vorgesehen ist und die Tragbrücke (10) im vorderen Bereich (Z) mittels einer Verbindungsbaugruppe (21) eine Fördervorrichtung (22) abstützt, derart, daß diese mit dem Minibagger (1) eine Baueinheit bildende Fördervorrichtung (22) mittels eines jeweiligen Stellorgans (24) in einer bodenseitigen Stützstellung (Pfeil R) festlegbar ist, dabei die Fördervorrichtung (22) im Bereich der Verbindungsbaugruppe (21) am Drehkranz (14) sowie an der Basisplatte (15) angreift und das mit dem Ausleger (3) verbundene Arbeitswerkzeug (2) im Bereich vor dem unterseitigen Durchlaßkanal (13) mit der Fördervorrichtung (22) zusammenwirkt.

2. Minibagger nach Anspruch 1, **dadurch gekennzeichnet, daß** mit der Tragbrücke (10) für die zwischen Ober- und Unterwagen (4, 5) verlaufende Schwenkebene (E) ein erhöhter Abstand (C) zum Boden (6) vorgegeben ist.

3. Minibagger nach Anspruch 1 oder 2, **dadurch gekennzeichnet, daß** die Tragbrücke (10) für den Drehkranz (14) eine vertikale Hochachse (H) definiert, die sich in Längsrichtung des Fahrgestells in asymmetrischer Lage (D, D') zwischen Antriebsrad (18) und Führungsrad (19) befindet.

4. Minibagger nach einem der Ansprüche 1 bis 3, **dadurch gekennzeichnet, daß** die Tragbrücke (10) als ein im Querschnitt U-förmiger und nach unten offen ausgerichteter Rahmen ausgebildet ist, dessen oberseitige Basisplatte (15) den Drehkranz (14) abstützt und dessen Seitenplatten (16, 17) am bodenseitigen Endbereich mit den Fahrraupen (7, 8) bzw. Antriebsrad (18) und Führungsrad (19) verbunden sind.

5. Minibagger nach einem der Ansprüche 1 bis 4, **dadurch gekennzeichnet, daß** der Durchlaßkanal (13) in Längsrichtung (M) des Baggers (1) vollständig von der Fördervorrichtung (22) durchgriffen ist und diese ausgehend von einem vorderen Beiadebereich (Z) mit einer spitzwinklig nach oben gerichteten Neigung (N) verläuft.

6. Minibagger nach einem der Ansprüche 1 bis 5, **dadurch gekennzeichnet, daß** eine im vorderen Beladebereich (Z) vorgesehene Aufnahmeplatte (28) mittels des Arbeitswerkzeuges (32') füllbar ist.

7. Minibagger nach einem der Ansprüche 1 bis 6, **dadurch gekennzeichnet, daß** dieser in Form eines umgerüsteten Minibaggers (1) für einen unterirdischen Vortrieb eines Tunnels (9) o. dgl. Nutzräume vorgesehen ist.

8. Minibagger nach Anspruch 7, **dadurch gekennzeichnet, daß** der Minibagger (1) im Bereich des am Oberwagen (4) vorgesehenen Verbrennungsmotors (33) eine an unterirdische Einsatzbedingungen angepaßte Abgasanlage (34) aufweist.

9. Minibagger nach Anspruch 7 oder 8, **dadurch gekennzeichnet, daß** der Minibagger (1) im Bereich des Oberwagens (4) an Stelle des Fahrerhauses eine den Fahrersitz (35) übergreifende Schutzvorrichtung aufweist.

## Claims

1. Mobile excavator in the form of a mini-excavator (1), having a boom (3) which receives a front-end working implement (2) and which is held, on an upper carrying chassis (4) which carries driving and control assemblies, to be pivotable about a heightwise axis (A) and the said upper carrying chassis (4) is pivotably connected in turn to a lower carriage (5), which has a chassis having lateral tracks for travel (7, 8), by a turntable (14) which presets a horizontal plane of pivot (E), a through-passage (13) which extends in the direction of the longitudinal centre plane (M) being formed between the said tracks for travel (7, 8) and, starting from a working implement (2) which can be pivoted in the region of a working face (12), material (11) which is loosened by the said working implement (2) being able to be moved through below the chassis and being able to be taken away at the rear of the mini-excavator (1), **characterised in that** the chassis of the mini-excavator (1) is replaced by a supporting bridge (10), a driving wheel (18) which is situated on the supporting bridge (10) forms the rear end-region remote from the front working region (Z) in the working position, a supporting blade (20) is provided which has actuating assemblies (20', 20") and which is pivotably mounted on the supporting bridge (10), and, in the front region (Z), the supporting bridge (10) supports a conveying arrangement (22) by means of a connecting assembly (21), in such a way that the said conveying arrangement (22), which forms a structural unit with the mini-excavator (1), can be locked, by means of respective positioning members (24), in a position in which it is supported on the ground (arrow R), the conveying arrangement (22) engages in this case with the turntable (14) and with the base plate (15) in the region of the connecting assembly (21), and the working implement (2) which is connected to the boom (3) co-operates with the conveying arrangement (22) in the region ahead of the through-passage (13) on the underside.

2. Mini-excavator according to claim 1, **characterised in that** the supporting bridge (10) presets an increased distance (C) from the ground (6) for the plane of pivot (E) extending between the upper carrying chassis and lower carriage (4, 5).

3. Mini-excavator according to claim 1 or 2, **characterised in that** the supporting bridge (10) defines for the turntable (14) a vertical heightwise axis (H) which, in the longitudinal direction of the chassis, is in an asymmetrical position (D, D') between the driving wheel (18) and a guiding wheel (19).

4. Mini-excavator according to one of claims 1 to 3, **characterised in that** the supporting bridge (10) takes the form of a frame which is U-shaped in cross-section and open in the downward direction and whose top base plate (15) supports the turntable (14) and whose side-plates (16, 17) are connected, in the end-region adjacent to the ground, to the tracks for travel (7, 8), i.e. to the driving wheel (18) and guiding wheel (19).

5. Mini-excavator according to one of claims 1 to 4, **characterised in that**, in the longitudinal direction (M) of the excavator (1), the conveying arrangement (22) passes through the whole of the through-passage (13) and, starting from a front loading region (Z), the said conveying arrangement (22) extends at an inclination (N) which is upwardly directed at an acute angle.

6. Mini-excavator according to one of claims 1 to 5, **characterised in that** a receiving plate (28) which is provided in the front loading region (Z) can be filled by means of the working implement (32').

7. Mini-excavator according to one of claims 1 to 6, **characterised in that** it is provided in the form of a converted mini-excavator (1) for the underground driving of a tunnel (9) or the like usable spaces.

8. Mini-excavator according to claim 7, **characterised in that** the mini-excavator (1) has an exhaust system (34) adapted to underground conditions of use in the region of the internal combustion engine (33) provided on the upper carrying chassis (4).

9. Mini-excavator according to claim 7 or 8, **characterised in that**, in the region of the upper carrying chassis (4), the mini-excavator (1) has, in place of the driver's cab, a protective arrangement which fits over the driver's seat (35).

## Revendications

1. Pelle mobile sous la forme d'une mini-excavatrice (1), avec une flèche (3) recevant un outil de travail frontal (2) qui est maintenue au niveau d'une structure supérieure (4) portant des groupes d'entraînement et de commande de manière pivotante autour d'un axe vertical (A) et cette structure supérieure est reliée de son côté à une structure inférieure (5) de manière pivotante par le biais d'une couronne d'orientation (14) prédéfinissant un plan de pivotement horizontal (E), laquelle structure inférieure présente un châssis avec des chenilles latérales (7, 8), un canal de passage (13) s'étendant en direction du plan médian longitudinal (M) étant formé entre celles-ci et partant d'un outil de travail (2) pivotant dans la zone d'un front de taille (12), le matériau (11) détaché par celui-ci peut être déplacé en passant sous le châssis et être prélevé à l'arrière de la mini-excavatrice (1), **caractérisée en ce que** le châssis de la mini-excavatrice (1) est remplacé par un pont support (10), une roue motrice (18) située au niveau du pont support (10) forme en position de travail la zone d'extrémité arrière opposée à la zone de travail avant (Z), dans cette zone d'extrémité est prévue une lame d'appui (20) avec groupes d'entraînement (20', 20") maintenue de manière pivotante au niveau du pont support (10) et le pont support (10) supporte un dispositif de transport (22) dans la zone avant (Z) à l'aide d'un module de jonction (21) de telle sorte que ce dispositif de transport (22) formant une unité de construction avec la mini-excavatrice (1) peut être fixé dans une position d'appui côté sol (flèche R) au moyen d'un organe de réglage (24) correspondant, le dispositif de transport (22) s'attaque ce faisant dans la zone du module de jonction (21) au niveau de la couronne d'orientation (14) ainsi qu'au niveau de la plaque de base (15) et l'outil de travail (2) relié à la flèche (3) coopère dans la zone située en amont du canal de passage inférieur (13) avec le dispositif de transport (22).

2. Mini-excavatrice selon la revendication 1, **caractérisée en ce qu'**une distance accrue (C) au sol (6) est prédéfinie avec le pont support (10) pour le plan de pivotement (E) s'étendant entre la structure supérieure et inférieure (4, 5).

3. Mini-excavatrice selon la revendication 1 ou 2, **caractérisée en ce que** le pont support (10) pour la couronne d'orientation (14) définit un axe vertical (H) qui se trouve dans le sens longitudinal du châssis dans une position asymétrique (D, D') entre la roue motrice (18) et la roue de guidage (19).

4. Mini-excavatrice selon l'une quelconque des revendications 1 à 3, **caractérisée en ce que** le pont support (10) est réalisé sous la forme d'un cadre à section transversale en forme de U et dirigé ouvert vers le bas, dont la plaque de base côté supérieur (15) supporte la couronne d'orientation (14) et dont les plaques latérales (16, 17) sont reliées au niveau de la zone d'extrémité côté sol aux chenilles (7, 8) respectivement à la roue motrice (18) et la roue de guidage (19).

5. Mini-excavatrice selon l'une quelconque des revendications 1 à 4, **caractérisée en ce que** le canal de passage (13) est entièrement traversé dans le sens longitudinal (M) de la pelle (1) par le dispositif de transport (22) et ce dernier s'étend à partir d'une zone de chargement avant (Z) avec une inclinaison (N) dirigée vers le haut à angle aigu.

6. Mini-excavatrice selon l'une quelconque des revendications 1 à 5, **caractérisée en ce qu'**une plaque de réception (28) prévue dans la zone de chargement avant (Z) peut être remplie au moyen de l'outil de travail (32').

7. Mini-excavatrice selon l'une quelconque des revendications 1 à 6, **caractérisée en ce que** celle-ci est prévue sous la forme d'une mini-excavatrice (1) transformée pour un percement souterrain d'un tunnel (9) ou des volumes utilisables similaires.

8. Mini-excavatrice selon la revendication 7, **caractérisée en ce que** la mini-excavatrice (1) présente dans la zone du moteur à combustion interne (33) prévu au niveau de la structure supérieure (4), une installation de gaz d'échappement (34) adaptée aux conditions d'utilisation souterraines.

9. Mini-excavatrice selon la revendication 7 ou 8, **caractérisée en ce que** la mini-excavatrice (1) présente dans la zone de la structure supérieure (4) à la place de la cabine de conduite, un dispositif de protection surplombant le siège du conducteur (35).
